# EUROPÄISCHE PATENTSCHRIFT

(11) **EP 0 911 256 B1**
(45) Veröffentlichungstag und Bekanntmachung des Hinweises auf die Patenterteilung: **02.05.2003**
(21) Anmeldenummer: 98117629.0
(22) Anmeldetag: 17.09.1998
(51) Int. Cl.: B63H 5/16, B63H 1/08, B63H 1/10

(54) **Schutzplatte für einen Zykloidalpropeller**
Guard for a cycloidal propeller
Protecteur d'hélice cycloidal

(30) Priorität: 24.10.1997 DE 19746977
(43) Veröffentlichungstag der Anmeldung: 28.04.1999
(73) Patentinhaber: Voith Hydro GmbH & Co. KG, 89522 Heidenheim (DE)
(72) Erfinder: Gross, Harald, 89542 Bolheim (DE)
(74) Vertreter: Dr. Weitzel & Partner

(56) Entgegenhaltungen:
- GB-A- 707 670
- GB-A- 1 409 346
- JAN MORDHORST: "Immer stärkere Kraftprotze" SHIPBUILDING, August 1997 (1997-08), Seiten 44-46, XP002136315

## Beschreibung

Die Erfindung betrifft einen Zykloidalpropeller mit einem Rotor, wobei die Propellerflügel des Rotors zyklisch schwenkbar gelagert sind, die Rotordrehachse und die Flügelschwenkachsen im Betrieb parallel zueinander und senkrecht verlaufen und am freien Ende der Propellerflügel eine Schutzplatte vorgesehen ist, die in Fahrtrichtung vorne stark profiliert ist.

Eine Beschreibung eines solchen Propellers findet sich in Sonderdruck aus HANSA Nr. 16/1965, S. 1543 - 1548 sowie der Druckschrift der Firma Voith: Voith-Schneider-Propeller, 2500 B65, S, 15. In diesen Druckschriften ist jeweil ein Zykloidalpropeller dargestellt, der für Wassertrecker benutzt wird und mit einer in Fahrtrichtung vorne profilierten Schutzplatte für die Propellerflügel aufweist.

Von einem Wassertrecker wird heute gefordert, daß in beiden Fahrtrichtungen - also für Fahrt voraus und Fahrt zurück - ein gleicher Trossenzug erreicht wird. Während des Umlaufs der Flügel werden an deren Profil die höchsten Schubkräfte im Bereich des Steuerpunktes erzeugt. Demgemäß entwickeln sich auch die höchsten Sogkräfte und Austrittsgeschwindigkeiten in diesem Bereich. Bei Nebeneinanderanordnung der Propeller liegen die Steuerpunkte des Propellers jeweils bei Schubrichtung voraus außen. In Rückwärtsrichtung liegen sie dagegen innen. Die Profilerung der Schutzplatte, wie sie aus dem oben genannten Stand der Technik hervorgeht, kann diesen Anforderungen nicht entsprechen.

Der Erfindung liegt die Aufgabe zugrunde, die Schutzplatte hinsichtlich der auftretenden starken Sogkräfte und eines entsprechend den geforderten Trossenzügen für Vorwärts- und Rückwärtsfahrt entsprechend guten Gütegrad zu gestalten.

Diese Aufgabe wird erfindungsgemäß durch die kennzeichnenden Merkmale des Anspruchs 1 gelöst

Demgemäß wird das Schutzplattenprofil so gestaltet, daß in Vorausrichtung eine starke Profilierung vorne, in Schubrichtung vor dem Propeller im Bereich des Steuerpunktes für Voraus liegt und in Rückwärtsrichtung hinter dem Propeller im Bereich des Steuerpunktes für Rückwärtsfahrt.

Nachfolgend wird die Erfindung anhand den Figuren der Zeichnung erläutert.

Dabei stellen im einzelnen dar:
Fig. 1 eine Teilansicht des Schiffsrumpfs,
Fig. 2 eine Draufsicht auf die Schutzplatte und
Fig. 3 im wesentlichen Schnitte durch die Schutzplatte in verschiedenen Ebenen derselben.

In Fig. 1 ist 12 der Bug eines Schiffes, z.B. eines Wassertreckers, und 13 der Schiffsboden, an welchem mittels Streben 9 die Schutzplatte 2 befestigt ist Sie schirmt damit die einzelnen Propellerflügel 1,1' gegen z.B. Bodenberührung oder Berührung durch andere Fremdkörper ab. Die Schutzplatte 2 ist in Fig. 2 noch einmal dargestellt, wobei hier der Flügelkreis 8 bzw. 8' der Propellerflügel eingezeichnet ist, der zu jedem der hier nebeneinander - bezogen auf die Fahrtrichtung - angeordneten beiden Propeller gehört. Die Extremlagen der Steuerpunkte für Vorausfahrt S und Rückwärtsfahrt S' und die zugehörigen Exzentrizitäten eᵥ (für Vorwärtsfahrt) und eᵣ (für Rückwärtsfahrt) sind auch angegeben. Ferner sind auch die Strömungsprofile für Voraus- und Rückwärtsfahrt durch die Pfeile angedeutet.

Aus Fig. 3 erkennt man durch die zu den einzelnen Schnitten a und c angegebenen Formen der Schutzplatte deren Profilierung. Man erkennt die parabelförmige Profilierung jeweils hauptsächlich im Bereich zwischen der entsprechenden Kante und dem Flügelkreis. Im Mittelbereich zwischen den Schnittebenen durch die Extremlagen des Steuerpunktes (Schnitt b) erkennt man den Übergangsbereich der Schutzplatte, in welchem keine Profilierung vorhanden ist.

Man erkennt ferner, daß im an sich profilierten Bereich der Schutzplatte jeweils hin zur gegenüberliegenden Kante sich die Schutzplatte verjüngt. Die Kanten der Schutzplatte, wo keine Profilierung vorhanden ist, sind auch zumindest leicht abgerundet. Der Verjüngungsgrad der Schutzplatte beträgt etwa zwischen 40 und 60 % der maximalen Dicke derselben, wobei die maximale Dicke der Schutzplatte etwa 15% des Durchmessers des Flügelkreises betragen kann. Es ist noch anzumerken, daß die Profilierung natürlich nicht genau nach einer Parabel verlaufen muß.

Es ist natürlich klar und muß nicht extra erwähnt werden, daß die Profilierung in dem Bereich der Platte erfolgt bzw. auf der Seite derselben, die den Flügeln zugewandt ist. In Fig. 3 sind diese Abrundungsbereiche in Parabelform mit 5 - für Vorwärtsfahrt - bzw. 6 - für Rückwärtsfahrt - bezeichnet. Der mittlere Bereich bzw. Übergangsbereich mit wenig Profilierung entspricht dem Schnitt b.

Durch diese Ausführungsart der Schutzplatte wird eine gute Anpassung der Platte hinsichtlich Gütegrad an die Strömungsbedingungen bei Vorwärts- bzw. Rückwärtsfahrt erzielt Die Verbesserung des Gütegrades beträgt etwa 10 % gegenüber einer normal ausgeführten Platte.

## Patentansprüche

1. Zykloidalpropeller mit einem Rotor;
die Propellerflügel des Rotors sind zyklisch schwenkbar gelagert;
die Rotordrehachse und die Flügelschwenkachsen verlaufen im Betrieb parallel zueinander und senkrecht;
am freien Ende der Propellerflügel (1) ist eine Schutzplatte (2) vorgesehen;
die Schutzplatte (2) weist - in Schnitten senkrecht zur Achse zwischen den Extremlagen des Steuerpunktes (S, S') - im Bereich um die Schnittebene durch die Extremlage (eᵥ) des Steuerpunktes für Vorausfahrt in Fahrtrichtung vom eine starke Profilierung auf;
die Schutzplatte (2) weist im Bereich um die Schnittebene durch die Extremlage (eᵣ) des Steuerpunktes für Rückwärtsfahrt in Rückwärtsfahrtrichtung vom eine starke Profilierung von etwa gleicher Größe auf.

2. Zykloidalpropeller nach Anspruch 1, **dadurch gekennzeichnet, daß** in der Mitte zwischen den Ebenen durch die Endlagen der Steuerpunkte die Schutzplatte (2) wenig profiliert ist.

3. Zykloidalpropeller nach Anspruch 1 oder 2, **dadurch gekennzeichnet, daß** die Profilierung von der entsprechenden Kante der Schutzplatte (2) im Bereich zwischen den Ebenen durch die Extremlagen des Steuerpunktes maximal jeweils etwa bis zum Flügelkreis (8) durchgeführt ist und im weiteren Bereich der Schutzplatte, also ihren - bezogen auf die Schiffslängsachse - seitlichen Rändern zu, höchstens etwa nur die maximal im anderen Bereich demgemäß sich ergebende Profilierung vorgesehen ist.

4. Zykloidalpropeller nach einem der Ansprüche 1 bis 3, **dadurch gekennzeichnet, daß** die Profilierung nach einer Parabel verläuft.

5. Zykloidalpropeller nach einem der Ansprüche 1 bis 4, **dadurch gekennzeichnet, daß** sich die Schutzplatte in dem Bereich, wo keine Profilierung vorhanden ist, sich in Richtung von ihrer Kante, von der Profilierung ihren Ausgang nimmt, bis zu ihrer gegenüberliegenden Kante in ihrem Querschnitt verjüngt.

6. Zykloidalpropeller nach Anspruch 5, **dadurch gekennzeichnet, daß** der Verjüngungsgrad zwischen 40° und 60° beträgt.

## Claims

1. Cycloidal propeller comprising a rotor; the propeller blades of the rotor are mounted so as to be cyclically pivotal; the axis of rotation of the rotor and the pivot axes of the blades extend parallel to one another and perpendicularly during operation; a guard plate (2) is provided at the free end of the propeller blade (1); the guard plate (2) has pronounced profiling at the front - in sections perpendicular to the axis between the extreme positions of the control point (S, S') - in the region about the cutting plane through the extreme position (eᵥ) of the control point for forwards travel in the direction of travel; the guard plate (2) has pronounced profiling at the front of approximately equal size in the region about the cutting plane through the extreme position (eᵣ) of the control point for reverse travel in the reverse direction of travel.

2. Cycloidal propeller according to claim 1, **characterised in that** the guard plate (2) is only slightly profiled in the centre between the planes through the end positions of the control points.

3. Cycloidal propeller according to claim 1 or 2, **characterised in that**, in the region between the planes through the extreme positions of the control point, the profiling of the corresponding edge of the guard plate (2) is carried out approximately up to the blade circle (8) at most in each case and in the further region of the guard plate, i.e. toward its lateral edges, based on the longitudinal axis of the ship, at most approximately only the maximum profiling accordingly resulting in the other region is provided.

4. Cycloidal propeller according to any of claims 1 to 3, **characterised in that** the profiling extends parabolically.

5. Cycloidal propeller according to any of claims 1 to 4, **characterised in that** in the region where there is no profiling, the guard plate tapers in its cross-section in the direction of its edge from which the profiling takes its starting point, up to its opposing edge.

6. Cycloidal propeller according to claim 5, **characterised in that** the degree of tapering is between 40° and 60°.

## Revendications

1. Propulseur vertical avec un rotor,
dans lequel les pales du rotor sont supportées de façon à pivoter de manière cyclique ;
dans lequel l'axe de rotation du rotor et les axes de pivotement des pales sont parallèles les uns aux autres et perpendiculaires en fonctionnement ;
dans lequel une plaque de protection (2) est prévue à l'extrémité libre des pales d'hélice (1) ;
dans lequel la plaque de protection (2) présente, en coupe perpendiculairement à l'axe entre les positions extrêmes du point de contrôle (S, S'), dans la zone entourant le plan de coupe passant par la position extrême du point de contrôle en marche avant (eᵥ), un profilage prononcé à l'avant dans le sens de la marche ;
dans lequel la plaque de protection (2) présente, dans la zone entourant le plan de coupe passant par la position extrême du point de contrôle en marche arrière (eᵣ), un profilage prononcé à l'avant, de dimensions approximativement égales.

2. Propulseur vertical selon la revendication 1, **caractérisé en ce que** la plaque de protection (2) est peu profilée au milieu, entre les plans passant par les positions finales des points de contrôle.

3. Propulseur vertical selon la revendication 1 ou 2, **caractérisé en ce que** le profilage va du bord correspondant de la plaque de protection (2), dans la zone comprise entre les plans passant par les positions extrêmes du point de contrôle, au maximum jusqu'au cercle défini par les pales (8) et il est prévu au maximum dans le reste de la plaque de protection, donc sur ses bords latéraux par rapport à l'axe longitudinal du bateau, le profilage maximal en résultant dans l'autre zone.

4. Propulseur vertical selon l'une quelconque des revendications 1 à 3, **caractérisé en ce que** le profilage a la forme d'une parabole.

5. Propulseur vertical selon l'une quelconque des revendications 1 à 4, **caractérisé en ce que** la section de la plaque de protection, dans la zone où il n'existe pas de profilage, se resserre dans la direction de son bord duquel part le profilage, jusqu'au bord opposé.

6. Propulseur vertical selon la revendication 5, **caractérisé en ce que** l'angle de resserrement est compris entre 40° et 60°.
